# FASCICULE DE BREVET EUROPEEN

(11) **EP 1 923 495 B1**
(45) Date de publication et mention de la délivrance du brevet: **10.02.2010**
(21) Numéro de dépôt: 07356160.7
(22) Date de dépôt: 14.11.2007
(51) Int. Cl.: D03D 51/08, D03D 47/20, D03D 47/18, D03D 47/12, D03D 39/00

(54) **Procédé de traitement d'un défault d'insertion de trame dans un métier à tisser**
Verfahren zur Verarbeitung eines Schussfadenseintragsfehlers in einer Webmachine
Method for treating a weft insertion error in a loom

(30) Priorité: 15.11.2006 FR 0609976
(43) Date de publication de la demande: 21.05.2008
(73) Titulaire: SCHÖNHERR Textilmaschinenbau GmbH, 09113 Chemnitz (DE)
(72) Inventeur: Burkert, Martin, 95444 Bayreuth (DE); Pietzonka, Dieter, 95593 Hummeltal (DE)
(74) Mandataire: Myon, Gérard Jean-Pierre

(56) Documents cités:
- EP-A1- 0 332 257
- EP-A2- 0 266 286
- WO-A-97/13902
- JP-A- 7 133 551
- US-A1- 5 246 037

## Description

L'invention concerne un procédé de traitement d'un défaut d'insertion de trame dans un métier à tisser.

Dans les métiers à tisser, il est connu de su-veiller la bonne insertion du ou des fils de trame et notamment leur transmission entre une lance donneuse et une lance preneuse. En cas de détection d'un défaut, le métier doit être arrêté. Il est connu, par exemple de WO-A-97/13902, d'inhiber la présentation et la coupe du fil de trame dans ce cas puis d'arrêter le métier avant de lui faire faire un retour en arrière pour atteindre la a configuration d'insertion de la trame défectueuse. L'arrêt du métier a lieu dans une position qui est fonction de l'inertie des pièces en mouvement lors de la commande d'arrêt du métier. Cet arrêt se produit généralement entre un et deux cycles d'insertion suivant la détection du défaut. Lors des mouvements du métier entre la détection du défaut et l'arrêt effectif, le fil de trame non transmis peut être resté dans la griffe de la lance donneuse correspondante qui ressort de la foule du côté insertion de trame en formant une boucle qui est battue par le peigne contre le tissu déjà tissé puis réinséré dans une foule ouverte différemment. Pour redémarrer le métier, il faut retirer manuellement la boucle de fils de trame tissée, ce qui impose de procéder par une recherche pas à pas qui doit reproduire à l'envers chacune des ouvertures de la foule où le fil de trame non transmis est prisonnier. La procédure de traitement d'un défaut d'insertion d'un fil de trame est donc longue et complexe. Elle repose en outre sur le savoir-faire et la concentration du tisseur qui risque d'oublier une partie de la boucle ou de faire redémarrer le métier dans une configuration de foule qui n'est pas celle pour laquelle le défaut est apparu, ce qui crée des fautes dans le tissu.

Il est également connu de US-A-5 246 037 d'utiliser une came fixe pour ouvrir une pince de lance donneuse à chaque duite et libérer un fil de trame. Ce fonctionnement induit une usure prématurée de la pince de la lance donneuse, par abrasion. La durée de vie de la lance en est diminuée et les coûtes d'entretien du métier en sont augmentés.

C'est à ces inconvénients qu'entend plus particulièrement remédier l'invention en proposant un nouveau procédé de traitement d'un défaut d'insertion de trame grâce auquel le traitement d'un défaut d'insertion de trame peut être à la fois simplifié et fiabilisé.

A cet effet, l'invention concerne un procédé de traitement d'un défaut d'insertion de trame dans un métier à tisser pour tapis comprenant :
- au moins un dispositif de formation de la foule,
- au moins un dispositif d'insertion de trame dans au moins deux foules superposées, ce dispositif comprenant au moins deux lances donneuses pourvues chacune d'une griffe d'accrochage d'un fil de trame, des moyens de détection d'un défaut d'insertion de trame associés à chaque lance,
- un dispositif de présentation de fils de trame associé à chaque lance donneuse,
- un dispositif de coupe de fils de trame associé à chaque lance donneuse,
   alors que, après qu'un défaut d'insertion de trame a été détecté par les moyens de détection, on inhibe le fonctionnement des dispositifs de présentation et des dispositifs dé coupe du fil de trame. Ce procédé est **caractérisé en ce qu**'il comprend des étapes consistant à :
   b) - lors du premier retour de la ou des lances donneuses hors de la foule, libérer le fil de trame accroché à la lance donneuse pour laquelle un défaut de trame a été détecté,
   c) - poursuivre le mouvement du métier en marche avant, en le freinant et sans insérer de fil de trame, jusqu'à l'arrêt du métier dans une position où les lances donneuses sont hors de la foule et où la foule peut être ouverte avec une configuration d'armure identique à celle dans laquelle le défaut d'insertion de trame a été détecté,
   d) - retirer le fil de trame défectueux de la foule.

Les étapes b) et c) sont simultanées et suivies par l'étape d). Grâce au procédé de l'invention, les opérations manuelles que doit effectuer le tisseur en cas de détection d'un défaut d'insertion de trame consistent essentiellement, après l'arrêt automatique et effectif du métier, à couper et retirer le fil de trame défectueux de la foule sans avoir à effectuer une recherche pas à pas en marche arrière puisque le fil de trame n'a été inséré qu'une fois, lors de la duite défectueuse, même si le métier a continué à fonctionner pendant plusieurs duites pour atteindre sa configuration d'arrêt qui est une configuration dans laquelle le tisseur peut directement redémarrer le métier, sans devoir le re-configurer.

Selon des aspects avantageux mais non obligatoires de l'invention, un tel procédé peut incorporer une ou plusieurs des caractéristiques suivantes prises dans toute combinaison techniquement admissible :
- Il est prévu une étape a) préalable aux étapes b) à d) et dans laquelle on inhibe le fonctionnement de moyens d'avance du tissu.
- La position d'arrêt du métier est déterminée, par rapport à la duite pour laquelle un défaut a été détecté, en fonction de la remise en configuration de la foule, qui dépend du type de dispositif de formation de la foule utilisé, d'une position de fin de freinage dans laquelle l'inertie des pièces en mouvement amène le métier au terme du freinage et des contraintes liées à la qualité du tissu.
- Dans le cas où un dispositif de formation de la foule du métier comprend des actionneurs électriques de commande des lisses, on reconfigure la foule, au moins pour la duite au cours de laquelle le fil de trame est réinséré dans la foule, en modifiant la consigne de chaque actionneur et, lors de l'étape c), on poursuit le mouvement du métier sur au moins une duite.
- Dans le cas où un dispositif de formation de la foule du métier comprend une ratière ou une mécanique Jacquard électronique, on poursuit le mouvement du métier lors de l'étape c) au moins jusqu'à passer par une zone angulaire de l'arbre métier dans laquelle une commande électronique de position de chaque fil de chaîne est transmise au dispositif de formation de la foule et par une zone angulaire de l'arbre métier dans laquelle cette commande est mécaniquement suivie d'effet.
- Lors de l'étape c), la foule de chacune des duites parcourues, à partir de la duite au cours de laquelle le défaut d'insertion de trame a été détecté jusqu'à et y compris la duite au cours de laquelle le fil de trame est réinséré dans la foule et qui sont reconfigurables après la détection du défaut, est commandée avec la même ouverture que la duite au cours de laquelle le défaut d'insertion de trame a été détecté. Lorsque, lors de la duite précédant la duite au cours de laquelle le fil de trame est réinséré dans la foule, la foule a la même ouverture que lors de la duite au cours de laquelle le défaut d'insertion de trame est détecté, la position d'arrêt du métier peut se situer avant le coup de battant suivant l'ouverture de la foule de la duite précédent celle au cours de laquelle le fil de trame est inséré dans la foule. Selon une autre approche, lors de l'étape c), seule la foule de la duite au cours de laquelle le fil de trame est réinséré est commandée avec la même ouverture que la duite au cours de laquelle le défaut d'insertion de trame a été détecté.
- Dans le cas où un dispositif de formation de la foule du métier comprend une mécanique à cames, on poursuit le mouvement du métier à l'étape c) jusqu'à dépasser la position de fin de freinage et parcourir la totalité des autres duites de l'armure..
- La position d'arrêt du métier peut être calculée dès que le défaut d'insertion de trame a été détecté.
- Dans le cas où au moins deux dispositifs de formation de la foule de types différents sont utilisés sur le métier, on poursuit le mouvement du métier lors de l'étape c) jusqu'à la position d'arrêt qui, parmi celles respectivement associées aux différents types de dispositifs de formation de la foule, est la plus éloignée de la position de la duite pour laquelle un défaut, d'insertion de trame a été détecté.
- La position d'arrêt du métier se situe après le coup de battant suivant l'ouverture de la foule de la duite précédent celle au cours de laquelle le fil de trame est réinséré dans la foule.
- Lorsque le métier reprend son cycle après le retrait du fil de trame défectueux, un nouveau fil de trame est inséré dans la foule par la lance pour laquelle le défaut a été détecté, alors que la ou les autres lances sont insérées à vide pour une duite, puis le fonctionnement normal du métier est repris.
- Lorsqu'un défaut d'insertion de fil de trame est détecté, on agit sur toutes les lances donneuses lors du premier retour des lances donneuses à l'extérieur de la foule. Selon une approche alternative, dans ce cas, on agit pour libérer le fil de trame, lors du premier retour des lances donneuses à l'extérieur de la foule, seulement sur la lance donneuse pour laquelle un défaut a été détecté, afin de libérer le fil de trame encore accroché à cette lance.
- Lors de l'étape b), on libère le fil de trame en établissant, au moyen d'au moins une buse éjectant ou aspirant de l'air, un flux d'air de déplacement du fil de trame hors de la griffe. Ce flux d'air est avantageusement maintenu jusqu' à l'arrêt effectif du métier.

Au sens de l'invention, l'expression « insertion de trame » correspond à l'expression « insertion d'un fil de trame » et l'expression « défaut d'insertion de trame » signifie qu'un défaut est détecté sur la trame dans le moment du cycle suivant le transfert théorique du fil de trame de la lance donneuse vers la lance preneuse, ce qui implique qu' un fil de trame a été incomplètement ou incorrectement inséré dans la foule correspondante.

L'invention sera mieux comprise et d'autres avantages de celle-ci apparaîtront plus clairement à la lumière de la description qui va suivre de deux modes de réalisation d'un métier à tisser équipé d'un dispositif d'insertion de trame ainsi que d'un procédé de traitement d'un défaut d'insertion de trame conformes à son principe, donnée uniquement à titre d'exemple et faite en référence aux dessins annexés, dans lesquels :
- la figure 1 est une coupe de principe d'un métier à tisser conforme à l'invention équipé d'un dispositif d'insertion de trame,
- la figure 2 est une vue en perspective, selon un autre angle, de certains autres éléments appartenant au dispositif d'insertion de trame de l'invention,
- la figure 3 est une coupe partielle selon le plan III à la figure 2,
- la figure 4 est une coupe analogue à la figure 3 mais à plus petite échelle, lorsque le dispositif est dans une autre configuration de fonctionnement, cette figure mettant en évidence certains accessoires du métier associés à la lance représentée,
- les figures 5A à 5E sont des représentations schématiques de principe de différentes configurations de fonctionnement du dispositif d'insertion de trame représenté sur les figures 2 à 4, et
- la figure 6 est une vue analogue à la figure 2 pour un métier équipé d'un dispositif conforme à un deuxième mode de réalisation de l'invention, alors que les doigts d'actionnement des griffes sont dans une position analogue à celle de la figure 4.

Le métier M représenté à la figure 1 est destiné à la formation de deux nappes N₁ et N₂ de tissu, par exemple deux tapis T₁, T₂ tissés simultanément et séparés l'un de l'autre par un couteau coupe poils 1 porté par un chariot 2 et disposé en aval de deux points de frappe P₁, P₂ vers lesquels convergent respectivement deux foules F₁, F₂ définies par des fils de chaîne 4 dont le déplacement vertical est commandé par des lisses 3a commandés par un harnais 3b, lui-même actionné par une mécanique Jacquard J. D'autres fils de chaîne 4' sont commandés en déplacement vertical par des lisses 3c montées sur des cadres de lisses eux-mêmes entraînés par une ratière R. En variante, les cadres de lisses peuvent être entraînés par une mécanique à cames ou par des actionneurs électriques. De même, les lisses 3a peuvent être entraînées par des actionneurs électriques.

Lorsqu'ils ont été séparés par le couteau 1, les tapis T₁ et T₂ sont dirigés respectivement vers des tambours d'enroulement 7₁ et 7₂, qui sont entraînés chacun en rotation autour d'un axe Y₇₁ ou Y₇₂, perpendiculaire à la direction d'avance des fils de chaîne 4 et 4' pour tendre les portions des tapis T₁ et T₂ déjà tissées. Les tambours 7₁ et 7₂ participent donc à l'avance des tissus en cours de tissage sur le métier M.

Les fils de trame 5₁ et 5₂ destinés à constituer, avec les fils de chaîne correspondant, les nappes N₁ et N₂ sont insérés respectivement dans les foules F₁ et F₂ au moyen de deux lances donneuses 11 et 12 appartenant à un dispositif d'insertion de trame 10 et comprenant chacune une tête ou griffe 111, respectivement 121, sur laquelle peut être accroché un fil de trame 5₁ ou 5₂. Chaque lance 11 ou 12 comprend également un ruban 112, respectivement 122, permettant d'entraîner la griffe correspondante dans la direction de deux axes Y₁, respectivement Y₂, parallèles entre eux et perpendiculaires aux fils de chaîne 4 et 4' et au plan de la figure 1.

Un ensemble 13 mobile en pivotement autour d'un axe Y₃ parallèle aux axes Y₁ et Y₂ comprend un battant 131 et un peigne 132 monté sur le battant 131 et entraîné par celui-ci en rotation alternée autour de l'axe Y₃. Le peigne 132 est destiné à être amené alternativement en appui contre les points P₁ et P₂, lorsque le battant 131 a été pivoté autour de l'axe Y₃, par rapport à la position de la figure 1, par des moyens non représentés et connus en soi.

Deux dispositifs de coupe de fils de trame, dont un seul est visible à la figure 4 avec la référence 42, sont montés sur le battant 131 et sont destinés à couper chacun un fil de trame lorsque les lances 11 et 12 ressortent des foules F₁ et F₂ après avoir donné leur fil de trame respectif à une lance preneuse correspondante qui n'est pas représentée sur les figures 1 à 4. Deux dispositifs de présentation de fil de trame pour les lances 11 et 12 sont également montés sur le battant 131 et destinés à permettre l'accrochage d'un fil de trame sur les griffes 111 et 112, juste avant que celles-ci ne pénètrent dans la foule F₁ ou F₂ correspondante. L'un de ces dispositifs de présentation, celui utilisé conjointement avec la lance 12, est représenté schématiquement à la figure 4 avec la référence 32.

Par ailleurs, deux roues dentées 21 et 22 sont montées mobiles en rotation chacune autour d'un axe A₂₁ ou A₂₂ fixe par rapport au bâti B du métier, les axes A₂₁ et A₂₂ pouvant être confondus, comme dans l'exemple représenté, ou décalés l'un de l'autre.

Les dentures externes 211 et 221 des roues 21 et 22 engrainent dans des ouvertures correspondantes prévues respectivement dans les rubans 112 et 122, ce qui permet, en commandant la rotation des roues 21 et 22 autour de leurs axes A₂₁ et A₂₂ de déplacer les griffes 111 et 121 dans les foules F₁ et F₂, respectivement le long des axes Y₁ et Y₂.

Ainsi, en fonctionnement normal du métier, chaque lance 11 et 12 est insérée dans la foule correspondantes F₁ ou F₂ en entraînant un fil de trame correspondant 5₁ ou 5₂ qui lui a été présenté par le dispositif correspondant 32, puis son fil de trame 5₁ ou 5₂ est transmis à la lance preneuse au centre de l'empeignage et, enfin, la lance donneuse ressort de la foule, à vide après quoi chaque fil de trame est coupé par un dispositif 42.

Un détecteur 61, respectivement 62, est associé à chaque fil de trame 5₁, respectivement 5₂, entre le pré-délivreur de trame correspondant dont un est visible à la figure 4 avec la référence 72, et la griffe 111 ou 121 de la lance correspondante. Un guide fil 74 permet de positionner le fil de trame 5₂ accroché au dispositif 32 sur la trajectoire de la griffe 121. Les détecteurs 61 et 62 peuvent peut être de type à oeillet en céramique ou d'un autre type connu et repère un défaut dans la vitesse, la tension ou l'inclinaison du fil de trame correspondant, ce qui est le cas lorsqu'un défaut d'insertion de fil de trame se produit. Lorsque l'un des détecteurs 61 ou 62 détecte un défaut d'insertion de trame, alors que le fil de trame correspondant aurait dû être transféré d'une lance donneuse vers la lance preneuse correspondante, il émet à destination d'une unité centrale 100 de commande du métier M, un signal S₁, respectivement S₂, signifiant qu'il existe un risque que le fil de trame soit resté accroché à la lance donneuse.

Le traitement du signal d'erreur S₁ ou S₂ déclenche, au niveau de l'unité 100, une procédure simplifiée d'arrêt du métier M qui comprend trois phases menées parallèlement, à savoir:
- i) On inhibe l'avance des tapis T₁ et T₂ en cours de tissage sur le métier M ainsi que le fonctionnement du dispositif de coupe de poil formé du chariot 2 et du couteau 1. Pour inhiber l'avance des tapis, on cesse d'entraîner les tambours 71 et 72 en rotation.
- ii) L'unité 100 désactive l'insertion des lances équipées de fils de trame dans les foules F₁ et F₂, et
- iii) On commande la phase de freinage et l'arrêt du métier dans une position où les griffes 111 et 121 sont hors de la foule et où les fils de chaîne sont ouverts dans une configuration d'armure identique à celle de la duite pour laquelle un défaut d'insertion de trame a été détecté. En d'autres termes, les fils de chaîne sont disposés avec la même ouverture de foule que la duite « défaut » et cette ouverture est suivie de la même séquence d'ouvertures de foule que la duite « défaut ».

Au cours de l'étape i), l'arrêt du dispositif de coupe qui comprend le couteau 1 est facultative dans la mesure où, si l'avance du tissu est interrompue, le dispositif de coupe peut fonctionner dans le vide.

On peut aussi choisir, pour les tissus ne supportant pas les coups de battant à vide, sur la même trame, de ne pas stopper l'avance du tissu et de revenir ensuite en arrière pour l'arrêt effectif du métier reconfiguré et freiné. L'inhibition du couteau 1 est alors également facultative.

Lors de l'étape ii), l'unité 100 commande les dispositifs 32 et 42 et les dispositifs correspondants pour la lance 11, de telle sorte qu'aucun fil de trame n'est coupé ou présenté au voisinage de la trajectoire d'entrée des griffes 111 et 112 dans les foules F₁ et F₂ jusqu'à l'arrêt effectif du métier. Ainsi, il n'est pas inséré de fil de trame autre que celui pour lequel on a détecté un défaut dans les foules F₁ et F₂ après la duite pour laquelle un défaut d'insertion de trame a été détecté. Par ailleurs, dans le cadre de la désactivation de l'insertion des lances avec fil, lors du premier retour des griffes 111 et 112 des lances donneuses 11 et 12 hors de la foule, des dispositifs de libération des fils de trame sont actionnés indépendamment pour ouvrir chacune des griffes 111 et 112 et expulser le ou les fils de trame encore accrochés aux griffes en question. Pour ce faire, comme cela ressort plus particulièrement des figures 2 à 4, un doigt d'ouverture de griffe 81, respectivement 82, est disposé sur le métier M au voisinage de la position rétractée de chacune des griffes 111 et 121 à l'extérieur de la foule F₁ ou F₂ correspondante. Le doigt 82 est mobile selon un axe Y₈₂, parallèle à l'axe Y₂, entre la position de la figure 4 correspondant au fonctionnement normal du métier et la position de la figure 3 correspondant au cas où un défaut d'insertion de trame a été détecté dans l'ouverture de foule précédant le retour de la lance dans la configuration rétractée représentée sur les figures 3 et 4. Le doigt 81 est mobile selon un axe Y₈₁ parallèle à l'axe Y₁, entre des positions analogues à celles représentées aux figures 3 et 4 pour le doigt 82.

Lors du fonctionnement normal du métier représenté à la figure 4, le doigt 82 n'interagit pas avec la griffe 121 de la lance 12. Le doigt 82 est alors dégagé de la griffe 121.

La griffe 121 comprend une partie de base 123 rigidement fixée sur le ruban 122 au moyen de vis 124, ainsi qu'une partie mobile 125 articulée sur la partie 123 autour d'un axe Z₂ perpendiculaire à l'axe Y₂. Un ressort 126 exerce sur la partie 125 un effort E₂ qui tend à resserrer une portion avant 125a de la partie 125 contre une portion correspondante 123a de la partie 123, de façon à pincer le fil de trame 5₂ lors de la prochaine introduction de la griffe 121 dans la foule F₂.

Lorsque, comme évoqué précédemment, un défaut d'insertion de trame a été détecté pour le fil 5₂, lorsque le signal S₂ a été adressé à l'unité 100 et lorsque la lance 12 parvient en position rétractée hors de la foule F₂, l'unité 100 actionne un vérin 92, dont la tige 921 est solidaire du doigt 82 au moyen d'un chariot 922 qui coulisse le long d'un rail 923 dont l'axe longitudinal est parallèle aux axes Y₂ et Y₈₂. Le vérin 92 est actionné, de telle sorte que le doigt 82 est déplacé en direction de la griffe 121 jusqu'à ce qu'une surface 821 de ce doigt ménagée à l'avant de celui-ci et inclinée par rapport à l'axe Y₈₂ vienne en appui contre une surface correspondante 125b de la partie 125. La poursuite du déplacement du doigt 82 dans le sens de la flèche D₂ à la figure 3 a pour effet de repousser la pièce 125 à l'encontre de l'effort E₂, de telle sorte que les portions 125a et 123a sont écartées l'une de l'autre et que le fil de trame 5₂ n'est plus pincé.

Selon une autre variante de l'invention, le doigt 82 peut être déplacé en direction de la foule dès que le défaut d'insertion de trame est détecté, c'est-à-dire avant le retour de la lance en position rétractée. C'est alors le déplacement de la griffe jusqu'à sa position rétractée hors de la foule qui induit l'écartement des portions 123a et 125a, du fait de l'interaction des surfaces 125b et 821.

Un guide 127 est rapporté sur la griffe 121 au voisinage de la surface 125b. Le guide 127 permet d'éviter que le doigt 82 ne fléchisse lorsqu'il interagit avec la partie 125. Ce guide est optionnel. Il peut être omis si le doigt 82 est réalisé dans un matériau rigide.

Par ailleurs, une buse 102 est disposée sur le métier, au voisinage de la griffe 121, lorsque celle-ci est dans la configuration rétractée des figures 2 à 4 et, lorsque le doigt 82 est déplacé pour ouvrir la griffe 121 comme expliqué ci-dessus, un jet d'air J₂ est dirigé par la buse 102 en direction de l'avant de la pince 121, ce qui a pour effet de chasser le fil de trame 5₂ de l'interstice entre les portions 123a et 125a. Le jet d'air J₂ issu de la buse 102 complète ainsi l'action du doigt 82 de libération du fil 5₂ en expulsant ce fil hors de la griffe 121, avant que celle-ci ne soit à nouveau introduite dans la foule F₂ alors que l'injection d'air J₂ est arrêtée.

Ce qui vient d'être décrit pour la griffe 121 vaut également pour la griffe 111, que le doigt 81 de libération permet d'ouvrir, ce doigt étant commandé par un vérin 91 et déplacé selon un axe Y₈₁ parallèle à l'axe Y₁, alors qu'une buse 101 similaire à la buse 102 est disposée au voisinage de la griffe 111 lorsque celle-ci est en configuration rétractée représentée à la figure 2.

En variante, chaque buse 101 ou 102 peut être prévue pour aspirer de l'air au voisinage des portions 123a et 125a de la griffe, ce qui permet également de dégager le fil de trame 5₂ de la griffe.

Selon le mode de réalisation représenté à la figure 6, deux buses peuvent être prévues au voisinage de chaque griffe 111 ou 121 en configuration rétractée, à la place d'une buse 101 ou 102. Dans ce cas, une première buse 101A ou 102A souffle ou aspire en direction de l'ouverture de la griffe, c'est-à-dire en direction de la foule, lorsque la griffe est ouverte, ceci afin d'expulser le fil de trame hors de la griffe. Ensuite, lorsque le fil est hors de la griffe, la première buse cesse son action et une deuxième buse 101B ou 102B souffle ou aspire de l'air dans une direction perpendiculaire à la direction Y₁ ou Y₂, jusqu'à l'arrêt effectif du métier, ceci afin de maintenir le fil libéré hors du chemin des lances. Sur cette figure, les doigts 81 et 82 sont représentés en position rétractée, ce qui correspond à la position de la figure 4 du premier mode de réalisation. Ils sont déplaçables en translation selon les directions Y₈₁ et Y₈₂ pour atteindre une position analogue à celle des figures 2 et 3 où ils actionnent les griffes 111 et 121 à l'ouverture, comme dans le premier mode de réalisation.

Lorsque le fil de trame 5₁ ou 5₂ a été retiré de la griffe correspondante 111 ou 121, le doigt 81 ou 82 de libération est rétracté vers sa configuration de la figure 4 de sorte que, sous l'effet de l'effort E₂ ou de l'effort équivalent pour la griffe 111, la griffe précédemment ouverte reprend la configuration fermée de la figure 4, avant d'être à nouveau introduite dans la foule F₂ ou F₁.

Il convient de noter ici que l'on peut agir sur la griffe 111 ou 121 d'une des lances afin de l'ouvrir pour libérer un fil de trame, alors même que cette griffe peut ne pas contenir de fil. En effet, en cas de casse du fil de trame après le transfert entre lance donneuse et lance preneuse, un défaut d'insertion de trame peut être détecté alors que le fil de trame part avec la lance preneuse et que la lance donneuse ressort de la foule en étant vide. Dans la mesure où les dispositifs de détection 61 ou 62 ne peuvent pas différencier une casse du fil de trame d'un problème de transfert, on commande systématiquement la libération du fil de trame, même si celui-ci n'est pas toujours présent dans la griffe 111 ou 121 lorsqu'elle ressort de la foule.

Pour la simplicité de la commande, on peut prévoir que l'unité 100 commande les vérins 91 et 92 simultanément et injecte simultanément de l'air à travers les buses 101 et 102 indépendamment de la lance pour laquelle un défaut d'insertion de trame a été détecté. Dans ce cas, il est possible de prévoir qu'un unique vérin commande à la fois les doigts 81 et 82 et qu'une seule buse, allongée pour couvrir les différents niveaux d'insertion, soit utilisée pour expulser les fils de trame hors des pinces formées par les griffes. En variante, on peut également commander à l'ouverture uniquement la griffe de la lance pour laquelle un défaut de trame a été détecté car, pour l'autre lance, si aucun défaut n'a été détecté, le fil de trame est correctement inséré et la lance donneuse est revenue à sa configuration de la figure 2, sans que le fil de trame ne soit accroché sur sa griffe.

En variante, on peut prévoir que la griffe 111 ou 121 est réinsérée dans la foule, alors que le doigt 81 ou 82 est encore dans la position avancée représentée à la figure 3. Le mouvement de la griffe en direction de la foule a pour effet de faire glisser la surface 125b, ou équivalente, le long de la surface inclinée 821, ou équivalente, ce qui permet de refermer la griffe 111 ou 121. Le doigt 81 ou 82 est ensuite rétracté vers sa position de la figure 4, en temps masqué.

Lorsque l'insertion des lances avec fil de trame a été désactivée comme indiqué ci-dessus, et alors même que l'arrêt complet du métier a été commandé par l'unité 100 après que le signal S₁ ou S₂ lui est parvenu, le métier continue à fonctionner en marche avant car son freinage jusqu'à un arrêt complet prend en pratique une ou deux duites, voire plus. Au cours de la phase d'arrêt du métier M, l'unité 100 commande le métier jusqu'à atteindre une position d'arrêt précédent immédiatement l'insertion de la trame dans une configuration d'armure identique à celle de la duite dans laquelle le défaut d'insertion de trame a été détecté.

En pratique, la position d'arrêt du métier est déterminée en fonction :
- de la remise en configuration de la foule, qui dépend du type de dispositif de formation de la foule utilisé sur le métier,
- d'une position de fin de freinage dans laquelle l'inertie des pièces en mouvement du métier amène le métier au terme du freinage. Cette position de freinage dépend notamment de la vitesse de rotation du métier à l'instant où le défaut d'insertion trame est détecté et peut être calculée par l'unité 100 dès la détection du défaut.
- des contraintes liées à la qualité du tissu, comme l'ouverture de la foule admissible par les fils de chaîne lors de l'arrêt et la position des autres éléments constitutifs du métier, par exemple le peigne, qui permettent de retirer facilement le fil de trame défectueux.

La position d'arrêt au plus tôt, c'est-à-dire la position la plus proche de la détection du défaut pour que le métier soit reconfiguré et freiné, est résumée pour chaque dispositif de formation de la foule dans le tableau qui suit où l'on suppose qu'un défaut d'insertion de trame a été détecté pour la duite N :

| | | |
|---|---|---|
| Dispositif de formation de la foule | La remise en configuration après défaut en duite N nécessite... | Position d'arrêt au plus tôt du métier |
| Actionneur électrique | Reconfiguration immédiate par modification de la consigne | Avant l'insertion de la duite suivant le freinage |
| Ratière | Passage au moins par une zone angulaire métier dans laquelle une commande électronique de position de chaque fil de chaîne est efficacement transmise au dispositif de formation de la foule et par la zone angulaire métier dans laquelle cette commande est mécaniquement suivie d'effet | Le plus loin de : Avant l'insertion de la duite suivant la position de freinage |
| Machine Jacquard | | Ou |
| | | Avant l'insertion de la duite N+2 |
| Mécanique à cames | Parcourir la totalité de l'armure | Avant l'insertion de la duite ayant la même configuration d'armure que la duite N et suivant la position de freinage |
| | Arrêt le plus rapide possible et retour en arrière | Temps de freinage et marche lente en arrière des duites parcourues pendant le freinage |

Dans le tableau ci-dessus, l'expression « avant l'insertion » signifie que l'on se place dans une configuration où les lances sont rétractées hors de la foule.

Dans le cas particulier des actionneurs électriques, tels que connus de FR-A-2 772 796 et qui sont reconfigurables immédiatement, dans la mesure où l'inertie des pièces en mouvement ne permet pas de se placer juste avant l'insertion de la duite suivant le défaut, l'arrêt du métier se produit juste avant l'insertion de la duite suivant la position de freinage. Il y aura donc insertion des lances à vide au moins pour la duite N+1. La nouvelle consigne donnée aux actionneurs en tiendra compte pour ne pas gêner le passage des lances à vide.

Dans le cas d'une ratière électronique ou d'une mécanique Jacquard électronique, la détection du défaut se produit après le transfert des fils entre lances, donc après la commande électronique et/ou la sélection mécanique de la duite suivante. La remise en configuration de l'armure nécessite donc de repasser par une nouvelle zone de commande électronique qui va commander la position du fil de chaîne, position qui ne sera effective que pour la duite suivant la zone de sélection mécanique dans laquelle la commande électronique prend effet. L'arrêt du métier se fera donc au plus tôt avant l'insertion de la duite N+2 si le défaut a été détecté pour la duite N.

Dans les ratières, la commande électronique de la duite d s'effectue dans la duite d-2. Si un défaut est détecté en duite N mais que la position de freinage est calculée pour se produire pendant la duite N+2, le métier continue son mouvement en passant par la zone de commande de l'ouverture de la foule de la duite N+2, qui est effectuée en duite N, qu'il reconfigure comme l'ouverture de la foule de la duite N. La duite N+1 s'ouvre alors comme elle avait été configurée lors du passage du métier dans la zone de commande électronique précédent la détection du défaut. Le métier parvient ensuite dans la zone de commande électronique de la foule de la duite N+3, qui est effectuée en duite N+1, la foule de la duite N+3 est également reconfigurée à l'identique de la duite défaut. Puis la foule de la duite N+2 s'ouvre, telle que commandée pendant la duite N, soit avec une ouverture de foule identique à la duite défaut. Le métier atteint alors sa position de freinage. Entre la position de freinage et la position d'arrêt du métier avant l'insertion de la duite N+3 reconfigurée, le métier doit passer par une nouvelle zone de commande électronique commandant la foule en duite N+4. La foule ici commandée correspond à la foule qui aurait suivi la duite défaut N s'il n'y avait pas eu de défaut, soit l'ouverture de foule de la duite N+1. Ainsi l'arrêt du métier avant l'insertion de la duite de remise en route N+3 a lieu alors que les fils vont s'ouvrir dans la même configuration de foule que la duite défaut et cette configuration de foule sera suivie de la même séquence d'armure que la duite défaut puisque la configuration N+1 a été commandée pour la duite suivante.

Dans le cas d'une mécanique à cames de rapport d'armure égal à x, où x est un entier, on retrouve la même configuration d'armure après avoir parcouru la totalité de l'armure, soit x-1 duites suivant la duite « défaut ». Si la position de fin de freinage n'est alors pas atteinte, il faut parcourir à nouveau la totalité de l'armure une fois, voire plusieurs fois.

Lorsque plusieurs dispositifs de formation de la foule sont associés, comme dans le métier représenté à la figure 1, le mouvement freiné du métier est poursuivi jusqu'à une position d'arrêt qui, par rapport à la position de la duite pour laquelle le défaut a été détecté, est la plus éloignée de celles associées aux différents types de dispositifs de formation de la foule et mentionnées dans le tableau ci-dessus.

Dans le cas d'un dispositif de formation de la foule commandé électroniquement, il existe plusieurs façons de gérer la phase d'arrêt du procédé de traitement d'un défaut trame depuis la détection du défaut jusqu'à l'arrêt effectif du métier, et ce suivant les contraintes liées au tissu et la complexité de l'unité 100.
α - Si la position exacte de l'arrêt n'est pas calculée par l'unité 100, on freine le métier et on reconfigure la foule dès que possible après la détection du défaut d'insertion trame. Ainsi, dès la détection du défaut trame, on donne à chaque actionneur, à chaque lame de la ratière, à chaque fil de la machine Jacquard, une commande électronique identique à celle de la duite défaut et ce, jusqu'à ce que le métier atteigne la position de fin de freinage. Le métier continue alors son mouvement d'avance au ralenti pour atteindre sa position d'arrêt, avant l'insertion de la duite qui a été commandée électroniquement lors de la dernière zone de commande électronique franchie par le métier avant sa position de freinage.
β - Lorsque l'unité centrale est programmée pour calculer la position de fin de freinage par rapport au moment où le freinage est déclenché, en fonction notamment de la vitesse du métier, la position d'arrêt du métier se situe dans la zone « avant l'insertion » suivant la position de freinage, à condition que, pour atteindre cette position d'arrêt, le métier soit passé au moins par une zone de commande électronique et de sélection mécanique après la détection du défaut.
γ - Lorsque, comme dans l'exemple du point α ci-dessus, l'arrêt se produit entre deux duites configurées de manière identique à la duite « défaut », l'arrêt effectif du métier peut se faire avant ou après le coup de battant. En effet, dans les deux cas, le fil de trame défectueux n'est plus prisonnier des fils de chaîne et dans les deux cas, la foule va s'ouvrir dans une configuration d'armure identique à celle de la duite « défaut ».
δ - Parfois, tant que la position de fin de freinage n'est pas atteinte, les lances sont réinsérées à vide dans une foule reconfigurée à l'identique de la duite « défaut ». Les lances peuvent alors accrocher les fils de trame, défectueux et correctement insérés, libres dans la foule, et dégrader la qualité du tissu. L'objectif est alors de reconfigurer la foule le plus tard possible afin que les lances ne soient jamais réinsérées à vide dans une configuration de foule identique à celle de la duite « défaut ».
   Par exemple, dans le cas d'une position de freinage calculée au moment du défaut, qui a lieu pendant la duite N, intervenant au cours de la duite N+3, l'arrêt a lieu avant l'insertion de la duite N+4, ce qui est compatible avec le franchissement d'au moins une zone de commande électronique et une zone de sélection mécanique de la commande électronique pour la ratière ou la Jacquard. Seule cette duite de remise en route N+4 sera reconfigurée comme la duite « défaut » et les précédentes duites parcourues pendant la phase d'arrêt resteront commandées comme s'il n'y avait pas eu de défaut, c'est-à-dire dans une configuration d'armure différente de la duite « défaut ».
   On comprend que, si l'unité 100 ne calcule pas la position de freinage, cette unité ne reconfigurera à l'identique de la duite « défaut » que la duite reconfigurable après la position de freinage, ce qui oblige le métier à aller plus loin que la position d'arrêt au plus tôt définie précédemment.
ε - On peut gérer l'arrêt du métier en amorçant le freinage dès la détection du défaut et continuer le mouvement du métier de la position de freinage à la position d'arrêt en mode ralenti. On peut également, lorsque la position de freinage est calculée, amorcer le freinage plus tard, pour faire en sorte que position de freinage et position d'arrêt du métier soient confondues.

Lorsque le métier a été arrêté dans la configuration mentionnée ci-dessus après le coup de battant et avant l'insertion du fil de trame, le tisseur n'a pas, contrairement à la pratique connue, à rectifier la configuration du métier ou à commander pas à pas le retour en arrière puisque le métier a été arrêté dans une configuration permettant le retrait du fil de trame non transmis qui n'est pas prisonnier dans une partie du tissu déjà tissée ou dans une foule ouverte différemment, mais seulement frappé par le peigne. Le tisseur coupe et retire le fil de trame défectueux de la foule et introduit ensuite manuellement un nouveau fil de trame dans la griffe de la lance donneuse correspondante, avant de simplement presser le bouton de remise en route du métier. L'unité 100 commande alors le métier pour qu'il reprenne son cycle en insérant la lance en question avec le nouveau fil de trame dans une configuration de foule identique à la foule de la duite où s'est produit le défaut. Les autres lances sont alors insérées à vide dans la foule car les fils de trame de ces lances ont déjà été correctement insérés lors de la duite au cours de laquelle s'est produit le défaut et car les dispositifs de présentation de fil de trame, qui ont été inhibés jusqu'à l'arrêt effectif du métier, n'ont pas saisi de fil de trame et ne présentent donc pas de fil lors de la reprise du cycle. Ce mode de fonctionnement est compatible avec la reprise du cycle normal après le coup de battant et avant l'insertion de la trame.

Au coup de battant suivant, toutes les trames sont coupées et présentées à nouveau face aux lances 11 et 12 par les dispositifs 32 et 42 et équivalents qui sont à nouveau activés.

Comme la duite de remise en route a été configurée avec la bonne séquence d'armure, les duites suivantes s'ouvrent de la même façon que s'il n'y avait pas eu de défaut. La reprise du tissage se fait donc sans faute, la qualité du tapis n'est pas altérée par le défaut trame.

Grâce à la gestion d'un défaut d'insertion de trame comme mentionné ci-dessus, il n'est plus nécessaire d'utiliser un dispositif de recherche de duite, notamment dans le cas d'un métier à tisser équipé d'une mécanique à cames, un tel dispositif étant coûteux, alors que le dispositif d'insertion de trame comprend, sous la forme des doigts 81, 82 et des buses 101 et 102, des matériels fiables, robustes et économiques. La remise en route du métier est beaucoup plus rapide qu'avec un matériel de l'état de la technique et un grand nombre d'étapes manuelles sont supprimées, ce qui améliore à la fois la rapidité de l'intervention et sa fiabilité.

On va maintenant décrire l'invention en référence aux figures 5A à 5E dans lesquelles on considère les mouvements de la griffe 121 de la lance donneuse 12 et les mouvements correspondants de la griffe 121' d'une lance preneuse 12'. Lors d'un fonctionnement normal, la lance donneuse 12 équipée du fil de trame 5₂ pénètre dans la foule F₂ jusqu'à rejoindre la griffe 121' de la lance preneuse. Le fil de trame 5₂ est alors transféré sur la griffe 121' puis les deux griffes ressortent de la foule. Le dispositif de coupe 42 est activé pour couper le fil 5₂ et le dispositif 32 est activé pour réalimenter la lance 12 en vue de sa prochaine insertion.

On considère ensuite une duite N au cours de laquelle est détecté un défaut. Dans la configuration de la figure 5A, les griffes 121 et 121' progressent l'une en direction de l'autre et, dans la configuration de la figure 5B, les griffes s'éloignent l'une de l'autre, alors que le fil de trame 5₂ est resté accroché sur la griffe 121, ce que signale le détecteur 62 associé par le signal S₂. Dans ce cas, lorsque la griffe 121 ressort de la foule F₂, c'est-à-dire parvient au-delà de la largeur d'empeignage du métier comme représenté à la figure 5C, le fonctionnement des dispositifs 32 et 42 est inhibé alors que la buse 102 est activée pour éjecter le jet J₂ vers la griffe 121 et que le vérin 92 est commandé pour déplacer le doigt 82 en direction de la foule F₂ dans le sens de la flèche D₂. Ainsi, lorsque la griffe 121 parvient en position complètement rétractée hors de la foule, le fil 5₂ est libéré de la griffe 121 tout en restant partiellement engagé, sous la forme d'une boucle 5_{2A}, dans la foule F₂.

L'arrêt du métier étant commandé par l'unité 100, celui-ci est progressivement freiné et le mouvement du métier continue pendant la duite N+1, ce que représentent les figures 5D et 5E. Dans le cas d'une ratière, si le temps de freinage est compatible, on peut arrêter le métier reconfiguré après l'insertion à vide de la duite N+1 pour procéder au retrait de la boucle 5_{2A}, ce que représente la flèche de retrait R₂ à la figure 5E. Les dispositifs de coupe 42 et de présentation 32 restent inhibés jusqu'à l'arrêt effectif du métier.

Le dispositif de libération de fil de trame n'est activé qu'au premier retour des lances vers leur position rétractée hors de la foule, après la duite pour laquelle le défaut a été détecté.

Dans le cas où le mécanisme de formation de la foule comprend une mécanique d'armure à cames de rapport quatre, le fonctionnement des figures 5D et 5E est reproduit sur deux duites N+2 et N+3. A la fin de la duite N+3 on a parcouru la totalité de l'armure et le métier peut être arrêté dans une configuration d'armure identique à la duite N et la boucle 5_{2A} de fil de trame peut être retirée.

Comme mentionné précédemment, le nombre de duites entre la détection du défaut d'insertion de trame et l'arrêt du métier en vue du retrait de la boucle 5_{2A} dépend du ou des types de dispositifs de formation de la foule utilisés et de l'inertie des pièces en mouvement.

En variante, au lieu d'accrocher le fil de trame de remplacement sur la griffe de la lance correspondante, le tisseur peut choisir de monter ce fil dans le dispositif de présentation 32 correspondant.

Selon un autre aspect de l'invention, l'arrêt du métier peut être volontairement provoqué alors que les lances donneuses sont hors de la foule et avant le coup de battant précédent l'insertion du fil de trame de remplacement de celui de la duite défectueuse, à condition que l'arrêt se produise entre deux duites dont les configurations de foule sont identiques. Ceci permet de battre une fois de moins la boucle de fil de trame correspondant à la boucle 5_{2A} sur les figures 5D et 5E et, par voie de conséquence, de la dégager plus facilement. Dans ce cas, lorsque le tisseur a placé un nouveau fil de trame dans la lance donneuse du fil de trame défectueux, le cycle normal de tissage est précédé d'un cycle de remise en route qui inhibe le dispositif de coupe et de présentation de la trame pour chaque lance lors du premier coup de battant suivant cette remise en route. En variante, on peut demander au tisseur de placer un nouveau fil de trame directement sur la lisière de la nappe associée au fil de trame défectueux. Lors de la remise en route du cycle, on inhibe le dispositif de présentation et de coupe seulement pour la trame correctement insérée. Le nouveau fil de trame de remplacement est ramené sur le chemin de la lance et réinséré pour remplacer le fil défectueux. Ainsi, seule la lance pour laquelle un défaut a été détecté est insérée avec un fil, les autres lances sont insérées à vide.

L'invention a été représentée dans le cas d'un métier de formation de tapis avec deux niveaux d'insertion de trame. Elle est toutefois applicable à un métier à plus de deux niveaux d'insertion de trame, par exemple trois ou quatre. Dans ce cas, le nombre de dispositifs de libération des fils de trame 81, 82, ..., 101, 102, ... est adapté au nombre de lances donneuses 11, 12, ...

## Revendications

1. Procédé de traitement d'un défaut d'insertion de trame dans un métier à tisser pour tapis comprenant :
- au moins un dispositif de formation de la foule (J, R),
- au moins un dispositif (10) d'insertion de trame dans au moins deux foules superposées (F₁, F₂), ce dispositif comprenant au moins deux lances donneuses (11, 12) pourvues chacune d'une griffe (111, 121, 121') d'accrochage d'un fil de trame (5₁, 5₂),
- des moyens (61, 62) de détection d'un défaut d'insertion de trame associés à chaque lance donneuse,
- un dispositif (32) de présentation de fil de trame associé à chaque lance donneuse,
- un dispositif (42) de coupe de fil de trame associé à chaque lance donneuse,
alors que, après qu'un défaut d'insertion de trame a été détecté par les moyens de détection (61, 62), on inhibe le fonctionnement des dispositifs de présentation (32) et des dispositifs de coupe (42) du fil de trame, **caractérisé en ce qu'**il comprend des étapes consistant à :
b) - lors du premier retour de la ou des lances donneuses hors de la foule, libérer le fil de trame (5₁, 5₂) accroché à la lance donneuse (11, 12) pour laquelle un défaut de trame a été détecté,
c) - poursuivre le mouvement du métier (M) en marche avant, en le freinant sans insérer de fil de trame, jusqu'à l'arrêt du métier dans une position où les lances donneuses (11, 12) sont hors de la foule (F₁, F₂), et où la foule peut être ouverte avec une configuration d'armure identique à celle dans laquelle le défaut d'insertion de trame a été détecté,
d) - retirer (R₂) le fil de trame défectueux (5_{2A}) de la foule.

2. Procédé selon la revendication 1, **caractérisé en ce qu'**il comprend une étape préalable aux étapes b) à d) et consistant à :
a) - inhiber le fonctionnement de moyens (7₁, 7₂) d'avance du tissu (T₁, T₂),

3. Procédé selon l'une des revendications 1 ou 2, **caractérisé en ce que** la position d'arrêt du métier est déterminée, par rapport à la duite pour laquelle un défaut a été détecté, en fonction :
- de la remise en configuration de la foule, qui dépend du type de dispositif de formation de la foule utilisé sur le métier,
- d'une position de fin de freinage dans laquelle l'inertie des pièces en mouvement du métier amène le métier au terme du freinage, et
- des contraintes liées à la qualité du tissu.

4. Procédé selon l'une des revendications 1 à 3, **caractérisé en ce que**, dans le cas où un dispositif de formation de la foule du métier comprend des actionneurs électriques de commande des lisses, on reconfigure la foule, au moins pour la duite au cours de laquelle le fil de trame est réinséré dans la foule, en modifiant la consigne de chaque actionneur et, lors de l'étape c), on poursuit le mouvement du métier sur au moins une duite.

5. Procédé selon l'une des revendications 1 à 3, **caractérisé en ce que**, dans le cas où un dispositif de formation de la foule du métier comprend une ratière ou une mécanique Jacquard électronique, on poursuit le mouvement du métier lors de l'étape c) au moins jusqu'à passer par une zone angulaire de l'arbre métier dans laquelle une commande électronique de position de chaque fil de chaîne est transmise au dispositif de formation de la foule et par une zone angulaire de l'arbre métier dans laquelle cette commande est mécaniquement suivie d'effet.

6. Procédé selon l'une des revendications 4 ou 5, **caractérisé en ce que**, lors de l'étape c), la foule de chacune des duites parcourues, à partir de la duite au cours de laquelle le défaut d'insertion de trame a été détecté jusqu'à et y compris la duite au cours de laquelle le fil de trame est réinséré dans la foule et qui sont reconfigurables après la détection du défaut, est commandée avec la même ouverture que la duite au cours de laquelle le défaut d'insertion de trame a été détecté.

7. Procédé selon la revendication 6, **caractérisé en ce que**, dans le cas où, lors de la duite précédent la duite au cours de laquelle le fil de trame est réinséré dans la foule, la foule a la même ouverture que lors de la duite au cours de laquelle le défaut d'insertion de trame est détecté, la position d'arrêt du métier se situe avant le coup de battant suivant l'ouverture de la foule de la duite précédant celle au cours de laquelle le fil de trame est réinséré dans la foule.

8. Procédé selon l'une des revendications 4 ou 5, **caractérisé en ce que**, lors de l'étape c), seule la foule de la duite au cours de laquelle le fil de trame est réinséré est commandée avec la même ouverture que la duite au cours de laquelle le défaut d'insertion de trame a été détecté.

9. Procédé selon l'une des revendications 1 à 3, **caractérisé en ce que**, dans le cas où un dispositif de formation de la foule du métier comprend une mécanique à cames, on poursuit le mouvement du métier à l'étape c) jusqu'à dépasser la position de fin de freinage et parcourir la totalité des autres duites de l'armure.

10. Procédé selon l'une des revendications 1 à 3, **caractérisé en ce que**, dans le cas où un dispositif de formation de la foule du métier comprend une mécanique à cames, on arrête le métier au plus vite lors de l'étape c) puis on le fait fonctionner en marche arrière lente sur la totalité des duites parcourues pendant le freinage jusqu'à se placer avant l'insertion de la duite au cours de laquelle le défaut d'insertion de trame a été détecté.

11. Procédé selon l'une des revendications 1 à 10, **caractérisé en ce que** la position d'arrêt du métier est calculée dès que le défaut d'insertion de trame a été détecté.

12. Procédé selon l'une des revendications 1 à 11, **caractérisé en ce que**, dans le cas où au moins deux dispositifs de formation de la foule de types différents sont utilisés sur le métier, on poursuit le mouvement du métier lors de l'étape c) jusqu'à la position d'arrêt qui, parmi celles respectivement associées aux différents types de dispositifs de formation de la foule, est la plus éloignée de la position de la duite pour laquelle un défaut d'insertion de trame a été détecté.

13. Procédé selon l'une des revendications 1 à 12, **caractérisé en ce que** la position d'arrêt du métier se situe après le coup de battant suivant l'ouverture de la foule de la duite précédant celle au cours de laquelle le fil de trame est réinséré dans la foule.

14. Procédé selon l'une des revendications 1 à 13, **caractérisé en ce que**, lorsque le métier reprend son cycle après le retrait du fil de trame défectueux (5_{2A}), un nouveau fil de trame est inséré dans la foule (F₂) par la lance (12) pour laquelle le défaut a été détecté, alors que la ou les autres lances (11) sont insérées à vide pour une duite, puis le fonctionnement normal du métier est repris.

15. Procédé selon l'une des revendications 1 à 14, **caractérisé en ce que**, lorsqu'un défaut d'insertion de fil de trame est détecté, on agit sur toutes les lances donneuses (11, 12) afin de libérer le ou les fils de trame (5₁, 5₂) encore accrochés à ces lances lors du premier retour des lances donneuses à l'extérieur de la foule (F₁, F₂).

16. Procédé selon l'une des revendications 1 à 14, **caractérisé en ce que**, lorsqu'un défaut d'insertion de fil de trame est détecté, on agit pour libérer le fil de trame, lors du premier retour des lances donneuses à l'extérieur de la foule (F₁, F₂), seulement sur la lance donneuse (12) pour laquelle un défaut a été détecté.

17. Procédé selon l'une des revendications 1 à 16, **caractérisé en ce que**, lors de l'étape b), on libère le fil de trame (5₁, 5₂) en établissant, au moyen d'au moins une buse (101, 102) éjectant ou aspirant de l'air, un flux d'air (J₂) de déplacement du fil de trame hors de la griffe (111, 121).

18. Procédé selon la revendication 17, **caractérisé en ce que** le flux d'air (J₂) est maintenu jusqu'à l'arrêt du métier (M).

## Claims

1. A method of handling a fault of weft insertion into a carpet loom comprising:
· at least one shed-forming device (J, R);
· at least one weft inserter device (10) for inserting weft into at least two superposed sheds (F₁, F₂), the device comprising two giver rapiers (11, 12) each provided with a gripper (111, 121, 121') for gripping a weft yarn (5₁, 5₂);
. detector means (61, 62) associated with each giver rapier to detect a weft insertion fault;
· a presenter device (32) associated with each giver rapier for presenting weft yarn; and
· a cutter device (42) associated with each giver rapier for cutting the weft yarn;
in which, after a weft insertion fault has been detected by the detector means (61, 62), the operation of the presenter devices (32) and the weft yarn cutter devices (42) is inhibited, the method being **characterized in that** it comprises the steps consisting in:
b) during a first return of the giver rapier(s) out from the shed, releasing the weft yarn (5₁, 5₂) gripped by the giver rapier (11, 12) for which a weft fault has been detected;
c) continuing the forward movement of the loom (M), while braking it and without inserting weft yarn, until the loom stops in a position in which the giver rapiers (11, 12) are outside the shed (F₁, F₂), and in which the shed can be opened in a weave configuration identical to that in which the weft insertion fault was detected; and
d) withdrawing (R₂) the faulty weft yarn (5_{2A}) from the shed.

2. A method according to claim 1, **characterized in that** it includes a step prior to steps b) to d) that consist in:
a) inhibiting the operation of means (7₁, 7₂) for advancing the cloth (T₁, T₂).

3. A method according to claim 1 or claim 2, **characterized in that** the stop position of the loom is determined, relative to the pick for which a fault was detected, as a function:
· of the shed being put back into configuration, which depends on the type of shed-forming device that is used by the loom;
· of an end-of-braking position into which the inertia of the moving parts of the loom brings the loom at the end of braking; and
· of constraints associated with the quality of the cloth.

4. A method according to any one of claims 1 to 3, **characterized in that**, when a shed-forming device of the loom comprises electric heddle-control actuators, the shed is reconfigured, at least for the pick during which the weft yarn is reinserted into the shed, by modifying the setpoint for each actuator, and during step c), the movement of the loom is continued through at least one pick.

5. A method according to any one of claims 1 to 3, **characterized in that** when a shed-forming device of the loom comprises a dobby or an electronic Jacquard mechanism, the movement of the loom during step c) is continued until the loom shaft has passed through an angular zone in which an electronic command for positioning each warp yarn is transmitted to the shed-forming device, and through an angular zone of the loom shaft in which said command is followed mechanically by its effect.

6. A method according to claim 4 or claim 5, **characterized in that**, during step c), starting from the pick in which the weft insertion fault was detected and up to and including the pick during which the weft yarn is reinserted into the shed, which picks are reconfigurable after the fault has been detected, the shed of each of the picks passed through is caused to have the same opening as the shed during which the weft insertion fault was detected.

7. A method according to claim 6, **characterized in that** when, during the pick preceding the pick during which the weft yarn is reinserted into the shed, the shed has the same opening as during the pick during which the weft insertion fault was detected, the stop position of the loom is situated before the beater stroke following the opening of the shed of the pick preceding the pick during which the weft yarn is reinserted into the shed.

8. A method according to claim 4 or claim 5, **characterized in that**, during step c), only the shed of the pick during which the weft yarn is reinserted is caused to take on the same opening as the pick during which the weft insertion fault was detected.

9. A method according to any one of claims 1 to 3, **characterized in that**, when a shed-forming device of the loom includes a cam mechanism, the movement of the loom is continued in step c) until it has gone beyond the end-of-braking position and has passed through all of the other picks of the weave.

10. A method according to any one of claims 1 to 3, **characterized in that**, when a shed-forming device of the loom includes a cam mechanism, the loom is stopped as quickly as possible during step c), and is then caused to run slowly in reverse through all of the picks passed through during braking until it takes up a position prior to insertion for the pick during which the weft insertion fault was detected.

11. A method according to any one of claims 1 to 10, **characterized in that** the stop position of the loom is calculated as soon as the weft insertion fault has been detected.

12. A method according to any one of claims 1 to 11, **characterized in that**, when at least two shed-forming devices of different types are used on the loom, the movement of the loom is continued during step c) until reaching the stop position which, amongst those associated respectively with the different types of shed-forming device, is the position farthest from the position of the pick for which a weft insertion fault was detected.

13. A method according to any one of claims 1 to 12, **characterized in that** the stop position of the loom is situated after the stroke of the beater following opening of the shed for the pick preceding the pick during which the weft yarn is reinserted in the shed.

14. A method according to any one of claims 1 to 13, **characterized in that**, when the loom restarts its cycle after withdrawal of the faulty weft yarn (5_{2A}), a new weft yarn is inserted into the shed (F₂) by the rapier (12) for which the fault was detected, while the other rapiers (11) is/are inserted unloaded for one pick, after which normal operation of the loom continues.

15. A method according to any one of claims 1 to 14, **characterized in that**, when a weft yarn insertion fault is detected, action is taken on all of the giver rapiers (11, 12) so as to release the weft yarns (5₁, 5₂) still gripped by said rapiers on the first return of the giver rapiers to outside the shed (F₁, F₂).

16. A method according to any one of claims 1 to 14, **characterized in that**, when a weft yarn insertion fault is detected, action is taken to release the weft yarn on the first return of the giver rapiers outside the shed (F₁, F₂) only on the giver rapier (12) for which a fault was detected.

17. A method according to any one of claims 1 to 16, **characterized in that**, during step b), the weft yarn (5₁, 5₂) is released by using at least one nozzle (101, 102) blowing or sucking air to generate a flow of air (J₂) for moving the weft yarn away from the gripper (111, 121).

18. A method according to claim 17, **characterized in that** the flow of air (J₂) is maintained until the loom (M) stops.

## Patentansprüche

1. Verfahren zur Behandlung eines Eintragfehlers eines Schussfadens in einer Webmaschine für Teppiche, die umfasst:
- mindestens eine Fachbildungsvorrichtung (J, R),
- mindestens eine Vorrichtung (10) für den Eintrag eines Schussfadens in mindestens zwei Doppelfächer (F₁, F₂), wobei diese Vorrichtung mindestens zwei Geberlanzen (11, 12) umfasst, die jede mit einem Greifer (111, 121, 131') zum Befestigen eines Schussfadens (5₁, 5₂) versehen ist,
- Mittel (61, 62) zum Detektieren eines Schussfadeneintragfehlers, die jeder Geberlanze zugeordnet sind,
- eine Vorrichtung (32) zur Darbietung des Schussfadens, die jeder Geberlanze zugeordnet ist,
- eine Vorrichtung (42) zum Abschneiden des Schussfadens, die jeder Geberlanze zugeordnet ist,
wobei man, nachdem ein Schussfadeneintragfehler durch die Mittel (61, 62) zum Detektieren festgestellt wurde, den Betrieb der Darbietungsvorrichtungen (32) und der Schneidvorrichtungen (42) des Schussfadens hemmt, **dadurch gekennzeichnet, dass** es die Schritte umfasst, die darin bestehen:
b) - Freigeben des Schussfadens (5₁, 5₂), der an der Geberlanze (11, 12) befestigt ist, für die ein Schussfadenfehler detektiert wurde, bei dem ersten Zurückkommen der Geberlanze(n) (11, 12) aus dem Fach,
c) - Verfolgen der Bewegung der Webmaschine (M) im Vorwärtslauf, indem sie gebremst wird, ohne einen Schussfaden einzutragen, bis zum Halt der Webmaschine in einer Position, in der die Geberlanzen (11, 12) außerhalb des Fachs (F₁, F₂) sind und wo das Fach geöffnet werden kann, mit einer Armurenkonfiguration, identisch zu der, bei der der Schussfadeneintragsfehler detektiert wurde,
d) - Herausziehen (R₂) des defekten Schussfadens (5_{2A}) aus dem Fach.

2. Verfahren nach Anspruch 1, **dadurch gekennzeichnet, dass** es einen Schritt vor den Schritten b) bis d) umfasst, der darin besteht:
a) - Hemmen des Betriebs der Mittel (7₁, 7₂) zum Vorschub des Gewebes (T₁, T₂).

3. Verfahren nach einem der Ansprüche 1 oder 2, **dadurch gekennzeichnet, dass** die Halteposition der Webmaschine in Bezug auf den Schuss, für den ein Fehler detektiert wurde, bestimmt wird, abhängig von:
- Konfigurationsrücksetzung des Fachs, die von dem Typ der an der Webmaschine verwendeten Fachbildungsvorrichtung abhängt,
- einer Position beim Ende des Bremsens, in die die Trägheit der Bewegungsteile der Webmaschine die Maschine zum Zeitpunkt des Bremsens bringt, und
- den mit der Qualität des Gewebes verbundenen Bedingungen.

4. Verfahren nach einem der Ansprüche 1 bis 3, **dadurch gekennzeichnet, dass** in dem Fall, in dem eine Fachbildungsvorrichtung der Maschine elektrische Betätigungselemente zur Steuerung der Litzen umfasst, man das Fach, mindestens für den Schuss, während dem der Schussfaden in das Fach wieder eingeführt wird, rekonfiguriert, indem der Sollwert jedes Betätigungselements modifiziert wird und man bei dem Schritt c) die Bewegung der Webmaschine über mindestens einen Schuss verfolgt.

5. Verfahren nach einem der Ansprüche 1 bis 3, **dadurch gekennzeichnet, dass** in dem Fall, in dem die Fachbildungsvorrichtung eine Schaftmaschine oder einen elektronischen Jacquardmechanismus umfasst, man die Bewegung der Webmaschine während des Schritts c) verfolgt mindestens bis zum Durchgang durch eine Winkelzone der Maschinenwelle, in der eine elektronische Steuerung der Position jedes Kettfadens an die Fachbildungsvorrichtung übertragen wird, und durch eine Winkelzone der Maschinenwelle, in der diese Steuerung mechanisch von der Wirkung gefolgt wird.

6. Verfahren nach einem der Ansprüche 4 oder 5, **dadurch gekennzeichnet, dass** während des Schritts c) das Fach von jedem der durchlaufenen Schüsse, von dem Schuss ab, während dem der Schussfadeneintragfehler detektiert wurde, bis zu und einschließlich dem Schuss, bei dem der Schussfaden wieder in das Fach eingeführt wird, und die nach der Feststellung des Fehlers rekonfigurierbar sind, mit der gleichen Öffnung gesteuert wird wie der Schuss, während dem der Schussfadeneintragfehler detektiert wurde.

7. Verfahren nach Anspruch 6, **dadurch gekennzeichnet, dass** in dem Fall, in dem bei dem vorhergehenden Schusses der Schuss, während dem der Schussfaden wieder in das Fach eingeführt wird, das Fach die gleiche Öffnung hat, wie bei dem Schuss, während dem der Schussfadeneintragfehler detektiert wurde, die Halteposition der Webmaschine vor dem Ladenanschlag liegt, gemäß der Öffnung des Fachs des Schusses, der vor dem Schuss liegt, während dem der Schussfaden in das Fach wieder eingeführt wird.

8. Verfahren nach einem der Ansprüche 4 oder 5, **dadurch gekennzeichnet, dass** während des Schritts c) nur das Fach des Schusses, während dem der Schussfaden wieder eingeführt wird, mit der gleichen Öffnung gesteuert wird, wie der Schuss, während dem der Schussfadeneintragfehler detektiert wurde.

9. Verfahren nach einem der Ansprüche 1 bis 3, **dadurch gekennzeichnet, dass** in dem Fall, in dem eine Fachbildungsvorrichtung der Webmaschine einen Nockenmechanismus umfasst, man die Bewegung der Webmaschine bei dem Schritt c) verfolgt, bis die Position des Endes des Bremsens vorbeigegangen ist und bis die Gesamtheit der anderen Schüsse der Armure durchlaufen ist.

10. Verfahren nach einem der Ansprüche 1 bis 3, **dadurch gekennzeichnet, dass** in dem Fall, in dem die Fachbildungsvorrichtung der Webmaschine einen Nockenmechanismus umfasst, man die Maschine bei dem Schritt c) so schnell wie möglich anhält, man dann sie im langsamen Rücklauf über die Gesamtheit der während des Bremsens durchlaufenden Schüsse betreibt, bis man sich vor den Eintrag des Schusses setzt, während dem der Schussfadeneintragfehler detektiert wurde.

11. Verfahren nach einem der Ansprüche 1 bis 10, **dadurch gekennzeichnet, dass** die Halteposition der Webmaschine berechnet wird, sobald der Schussfadeneintragfehler detektiert wurde.

12. Verfahren nach einem der Ansprüche 1 bis 11, **dadurch gekennzeichnet, dass** in dem Fall, in dem mindestens zwei Fachbildungsvorrichtungen unterschiedlichen Typs an der Webmaschine verwendet werden, man die Bewegung der Maschine während des Schrittes c) bis zur Halteposition verfolgt, die, unter denen, die jeweils den unterschiedlichen Typen von Fachbildungsvorrichtungen zugeordnet sind, die am weitesten entfernt zu der Position des Schusses ist, für den ein Schussfadeneintragfehler detektiert wurde.

13. Verfahren nach einem der Ansprüche 1 bis 12, **dadurch gekennzeichnet, dass** die Halteposition der Webmaschine nach dem Ladenanschlag liegt, entsprechend der öffnung des Fachs des Schusses, der vor dem liegt, während dem der Schussfaden in das Fach wieder eingeführt wird.

14. Verfahren nach einem der Ansprüche 1 bis 13, **dadurch gekennzeichnet, dass**, wenn die Webmaschine ihren Zyklus nach dem Herausnehmen des defekten Schussfadens (5_{2A}) wieder aufnimmt, ein neuer Schussfaden in das Fach (F₂) durch die Lanze (12) eingetragen wird, für die der Fehler detektiert wurde, während die andere oder die anderen Lanzen (11) für einen Schuss leer laufen, dann wird der normale Betrieb der Webmaschine wieder aufgenommen.

15. Verfahren nach einem der Ansprüche 1 bis 14, **dadurch gekennzeichnet, dass**, wenn ein Schussfadeneintragfehler detektiert wird, man auf alle Geberlanzen (11, 12) einwirkt, um den oder die noch an diesen Lanzen befestigten Schussfäden (5₁, 5₂) während des ersten Rücklaufs der Geberlanzen nach außen in Bezug auf das Fach (F₁, F₂) freizugeben.

16. Verfahren nach einem der Ansprüche 1 bis 14, **dadurch gekennzeichnet, dass**, wenn ein Schussfadeneintragfehler detektiert wird, man zur Freigabe der Schussfäden nur auf die Geberlanze (12), für die ein Fehler detektiert wurde, bei dem ersten Rücklauf der Geberlanzen nach außen in Bezug auf das Fach (F₁, F₂) einwirkt.

17. Verfahren nach einem der Ansprüche 1 bis 16, **dadurch gekennzeichnet, dass**, während des Schritts b) man den Schussfaden (5₁, 5₂) freigibt, indem mittels mindestens einer Düse (101, 102), die Luft ausstößt oder ansaugt, ein Luftstrom (J₂) zur Bewegung des Schussfadens aus dem Greifer (111, 121) hergestellt wird.

18. Verfahren nach Anspruch 17, **dadurch gekennzeichnet, dass** der Luftstrom (J₂) bis zum Halt der Webmaschine (M) aufrechterhalten bleibt.
